# EUROPÄISCHE PATENTSCHRIFT

(11) **EP 2 986 429 B1**
(45) Veröffentlichungstag und Bekanntmachung des Hinweises auf die Patenterteilung: **09.12.2020**
(21) Anmeldenummer: 14711536.4
(22) Anmeldetag: 21.03.2014
(51) Int. Cl.: B27D 5/00, B65H 26/06

(54) **VORRICHTUNG UND VERFAHREN ZUM BESCHICHTEN VON PROFILEN**
DEVICE AND PROCESS FOR PROFILS EDGE-BANDING
DISPOSITIF ET PROCEDE POUR COUVRIR DES BORDS DE PANNEAUX

(30) Priorität: 19.04.2013 DE 202013101694 U
(43) Veröffentlichungstag der Anmeldung: 24.02.2016
(73) Patentinhaber: Düspohl Maschinenbau GmbH, 33758 Schloss Holte-Stukenbrock (DE)
(72) Erfinder: WAGNER, Uwe, 33335 Gütersloh (DE)
(74) Vertreter: Ter Meer Steinmeister & Partner
(86) Internationale Anmeldenummer: PCT/EP2014/055761
(87) Internationale Veröffentlichungsnummer: WO 2014/170088

(56) Entgegenhaltungen:
- EP-A1- 2 502 699
- EP-A1- 2 653 277
- EP-A1- 2 774 735
- WO-A1-2006/101630
- WO-A1-2007/114691
- WO-A1-2008/003439
- US-A- 6 030 474

## Beschreibung

Die Erfindung betrifft eine Vorrichtung zum Beschichten von Profilen, gemäß dem Oberbegriff des Anspruchs 1 und ein Verfahren gemäß dem Oberbegriff des Anspruchs 6. Eine solche Vorrichtung und ein solches Verfahren sind aus dem Dokument EP2653277A1 bekannt.

Solche Vorrichtungen dienen beispielsweise dazu, Profile wie Bauleisten, Möbelleisten oder dergleichen mit einem Dekormaterial wie z.B. einem Furnier zu ummanteln. Mit Hilfe der Transporteinrichtung werden die Profile in ihrer Längsrichtung in dichter Folge durch die Vorrichtung transportiert, während das Beschichtungsmaterial von der Rolle abgezogen, mit Hilfe einer Schlitzdüse beleimt und dann mit Andruckwalzen auf die Oberfläche der Profile aufgebracht wird. Für einen unterbrechungsfreien Betrieb der Vorrichtung ist es wichtig, dass das Verbrauchsmaterial, insbesondere das Beschichtungsmaterial, in ausreichender Menge bereitgestellt wird.

Aufgabe der Erfindung ist es, das Materialmanagement bei einer solchen Vorrichtung zu verbessern.

Diese Aufgabe wird gelöst durch eine Drehzahlmesseinrichtung zur Messung der Drehzahl der Rolle, und eine Auswerteeinrichtung zur Berechnung der Länge der auf der Rolle vorhandenen Bahn anhand der gemessenen Drehzahl und der Transportgeschwindigkeit.

Da die von der Rolle abgezogene Bahn auf die durchlaufenden Profile aufgeklebt wird, stimmt die Geschwindigkeit, mit der die Bahn von der Rolle abgezogen wird, mit der Transportgeschwindigkeit der Profile überein. Wenn man diese Transportgeschwindigkeit durch die Drehzahl der Rolle dividiert, erhält man folglich den aktuellen Umfang des Bahnwickels auf der Rolle. Division durch 2π ergibt dann den aktuellen Radius. Daraus lässt sich wiederum anhand der bekannten Dicke des Bahnmaterials und des bekannten Radius des Wickelkerns der Rolle die Länge der insgesamt noch auf der Rolle vorhandenen Bahn des Beschichtungsmaterials berechnen. Anhand dieser Information kann das Personal jederzeit überprüfen, ob der Vorrat an Beschichtungsmaterial für die zu bearbeitenden Profillängen ausreichen wird, bzw. wie viele Profile bekannter Länge sich mit dem vorhandenen Material noch beschichten lassen. So kann rechtzeitig für Nachschub an Beschichtungsmaterial gesorgt werden oder vor Beginn eines neuen Auftrages bereits erkannt werden, dass es während der Produktion zu einem erforderlichen Rollenwechsel kommen muss.

Vorteilhafte Ausgestaltungen und Weiterbildungen der Erfindung sind in den Unteransprüchen angegeben.

Gemäß einer Weiterbildung der Erfindung kann auch die Dicke der Materialbahn automatisch gemessen werden. Dazu vergleicht man nach einigen Umdrehungen der Roll den neuen Radius mit dem zuerst gemessenen Radius und teilt diese Differenz durch die Anzahl der Umdrehungen.

Im weiteren Sinne wird durch die Erfindung ein auch Verfahren zur automatischen Längenermittlung von Bahnmaterial auf mehrlagigen Materialwickeln vorgeschlagen, das auch in anderen Anwendungsfällen und für andere Materialien eingesetzt werden kann.

Im folgenden wird ein Ausführungsbeispiel anhand der Zeichnung näher erläutert.

Es zeigen:
- Fig. 1: eine Skizze einer erfindungsgemäßen Vorrichtung zum Beschichten von Profilen;
- Fig. 2: eine Rolle mit einem Restvorrat an Beschichtungsmaterial; und
- Fig. 3: eine Bildmaske auf einem Anzeigeschirm der Vorrichtung.

Die in Fig. 1 gezeigte Vorrichtung dient zum Beschichten von Profilen 10 mit einem Beschichtungsmaterial, das als endlose Bahn 12 von einer Rolle 14 abgezogen wird. Auf einer Transporteinrichtung 16, die durch eine Serie von Transportrollen 18 gebildet wird, werden die Profile 10 in dichter Folge in Richtung des Pfeils A durch die Vorrichtung transportiert. Dabei wird die Bahn 12 mit Hilfe von Andruckwalzen 20, von denen hier nur eine gezeigt ist, auf die Profile 10 aufgebracht, nachdem sie zuvor mit Hilfe einer Schlitzdüse 22 beleimt worden ist.

Die Transportgeschwindigkeit der Profile 10 wird mit Hilfe einer Messeinrichtung 24 gemessen und an eine elektronische Auswerteeinrichtung 26 übermittelt. Eine Drehzahlmesseinrichtung 28 misst die Drehzahl der Rolle 14, von der die Bahn 12 abgezogen wird.

Die Rolle 14 weist einen Wickelkern 30 auf, auf dem sich ein durch mehrere Lagen der Bahn 12 gebildeter Bahnwickel 32 befindet. Der Radius r dieses Bahnwickels nimmt in dem Maße ab, wie die Bahn 12 von der Rolle abgezogen wird. Die Geschwindigkeit, mit der die Bahn 12 von der Rolle abgezogen wird, stimmt mit der Transportgeschwindigkeit der Profile 10 überein, die von der Messeinrichtung 24 gemessen wird. Wenn man diese Transportgeschwindigkeit v durch die von der Drehzahlmesseinrichtung 28 gemessene Drehzahl ω der Rolle dividiert, erhält man den Umfang U = 2πr des Bahnwickels 32. Wenn r₀ der Radius des Wickelkerns 30 ist und d die Dicke einer einzelnen Lage der Bahn 12 ist, so lässt sich die Anzahl n der Bahnlagen, die den Bahnwickel 32 bilden, wie folgt berechnen: $n = \left(r-{r}_{0}\right) / d = \left(\left(v/2πω\right)-{r}_{0}\right) / d$

Die Dicke d lässt sich ihrerseits auf die folgende Weise messen: Die Messung des Umfangs U bzw. des Radius r wird nach einer gewissen Anzahl k von Umdrehungen (gezählt mit Hilfe der Drehzahlmesseinrichtung 28) wiederholt, so das man zwei Werte r₁ und rₖ für den Radius erhält. Es gilt dann: d = (r₁ - rₖ) / k.

Für die Länge L des insgesamt noch auf der Rolle 14 vorhandenen Bahnvorrats gilt: $L = {{Σ}^{n}}_{i = 1} 2 π \left({r}_{0}+id\right) \approx 2 π n \left({r}_{0}+nd/2\right)$

Diese Länge L wird von der Auswerteeinrichtung 26 berechnet und auf einem Anzeigeschirm 34 auf einem Bedienungspult der Vorrichtung angezeigt, so dass das Bedienungspersonal jederzeit über den noch vorhandenen Vorrat an Beschichtungsmaterial informiert ist und diesen mit der noch zu bearbeitenden Gesamtlänge an Profilen 10 vergleichen kann. Wahlweise kann die Vorrichtung auch einen akustischen Signalgeber aufweisen, über den ein Warnsignal ausgegeben wird, wenn die Länge L unter einen einstellbaren Mindestwert abnimmt.

Im gezeigten Beispiel ist an die Auswerteeinrichtung 26 außerdem ein Etikettendrucker 36 angeschlossen. Wenn eine Charge an Profilen bearbeitet worden ist und die Rolle 14 gewechselt werden soll, damit eine neue Charge mit einem anderen Beschichtungsmaterial beschichtet werden kann, so wird die Länge L des zu diesem Zeitpunkt noch auf der alten Rolle 14 vorhandenen Bahnmaterials mit Hilfe des Etikettendruckers 36 auf ein selbstklebendes Etikett 38 gedruckt, das dann auf den Bahnwickel 32 der abgenommenen Rolle 14 aufgeklebt wird, wie in Fig. 2 gezeigt ist. Das Etikett 38 dient dann zugleich dazu, das abgeschnittene Ende der Bahn 12 auf dem Wickel zu fixieren. Die Länge L kann auch in geeigneter Weise codiert sein, im gezeigten Beispiel in der Form einer Barcodes 40, der von einem Barcodelaser (nicht gezeigt) elektronisch gelesen werden kann, so dass die Daten unmittelbar in ein Materialverwaltungssystem eingegeben und dort verarbeitet werden können. Wenn das noch auf der Rolle 14 vorhandene Beschichtungsmaterial für einen neuen Auftrag wieder benötigt wird, so kann unmittelbar überprüft werden, ob der Restvorrat auf der Rolle für den zu bearbeitenden Auftrag ausreicht.

Je nach Art der zu bearbeitenden Profile 10 können in der Vorrichtung Rollen 14 mit Bahnmaterial unterschiedlicher Dicke und Breite montiert werden. Die Dicke des jeweils verwendeten Materials kann dann auf die oben beschriebne Weise gemessen oder beispielsweise über eine Tastatur in eine Eingabemaske auf dem Anzeigeschirm 34 eingegeben und in der Auswerteeinrichtung 26 gespeichert werden. Ebenso kann auch die Breite der Bahn 12 und ggf. die Materialsorte eingegeben und gespeichert werden.

In dem in Fig. 1 gezeigten Beispiel ist es jedoch möglich, die Breite der Bahn automatisch zu messen. Die Schlitzdüse 22, die zum Beleimen der Bahn 12 dient, hat einen Schlitz, der sich quer über die Bahn erstreckt und über den der Kleber auf die Bahn ausgegeben wird. Mit Hilfe von Blenden an beiden Enden wird die Länge des Schlitzes auf die Breite des Bahnmaterials eingestellt. Bei der hier gezeigten Vorrichtung weist die Schlitzdüse 32 Wegmesseinrichtungen auf, mit denen die Positionen der Blenden elektronisch gemessen und an die Auswerteeinrichtung 26 übermittelt werden können. Auf diese Weise ist, sobald die Schlitzdüse auf die richtige Breite eingestellt wird, die Information über die Breite der Bahn auch in der Auswerteeinrichtung 26 verfügbar. Aus der so gemessenen Breite der Bahn und der Länge L lässt sich dann die Gesamtfläche des noch auf der Rolle 14 vorhandenen Beschichtungsmaterials berechnen. Wenn außerdem der Preis des Beschichtungsmaterials pro Flächeneinheit bekannt ist, lässt sich auch der Wert des Materialvorrats berechnen, so dass der Materialwert bei einer Inventur unmittelbar abrufbar ist. All diese Informationen können auf dem Anzeigeschirm 34 angezeigt und wahlweise auch auf dem Etikett 38 codiert oder uncodiert ausgedruckt werden.

Fig. 3 zeigt als Beispiel eine Bildschirmmaske auf dem Anzeigeschirm 34, mit Angaben über die Materialsorte und die Dicke der Bahn 12, die Länge L (Vorrat), die Breite, die Fläche und den Wert des Restvorrats.

## Patentansprüche

1. Vorrichtung zum Beschichten von Profilen (10), mit einer Transporteinrichtung (16) für die Profile, einer Messeinrichtung (24) zur Messung der Transportgeschwindigkeit der Profile, und einer Auftrageinrichtung (20) zum Aufbringen eines als endlose Bahn (12) von einer Rolle (14) abgezogenen Beschichtungsmaterials auf die Profile, **gekennzeichnet durch** eine Drehzahlmesseinrichtung (28) zur Messung der Drehzahl der Rolle (14), und eine Auswerteeinrichtung (26) zur Berechnung der Länge der auf der Rolle (14) vorhandenen Bahn (12) anhand der gemessenen Drehzahl und der Transportgeschwindigkeit.

2. Vorrichtung nach Anspruch 1, bei der die Auswerteeinrichtung (26) dazu ausgebildet ist, anhand der Abnahme des Radius (r) der Rolle während einer Anzahl von Umdrehungen dieser Rolle die Dicke (d) des Bahnmaterials zu berechnen.

3. Vorrichtung nach Anspruch 1 oder, mit einem Anzeigeschirm (34) zur Anzeige der von der Auswerteeinrichtung (26) berechneten Länge.

4. Vorrichtung nach einem der vorstehenden Ansprüche, mit einem Etikettendrucker (36) zum Ausdrucken der berechneten Länge auf einem Etikett (38).

5. Vorrichtung nach einem der vorstehenden Ansprüche, mit einer zum Beleimen der Bahn (12) dienenden Schlitzdüse (22), deren effektive Breite mit Hilfe mindestens einer einstellbaren Blende einstellbar ist und die eine Positionsmesseinrichtung zur Messung der Position zur Blende und zur Übermittlung von Positionsdaten an die Auswerteeinrichtung (26) aufweist, in der anhand dieser Daten die Breite und damit die Fläche des auf der Rolle (14) vorhandenen Materialvorrats berechenbar ist.

6. Verfahren zur Messung des Restvorrats an Beschichtungsmaterial in einer Vorrichtung zum Beschichten von Profilen (10) mit einer Transporteinrichtung (16) für die Profile, einer Messeinrichtung (24) zur Messung der Transportgeschwindigkeit der Profile, und einer Auftrageinrichtung (20) zum Aufbringen eines als endlose Bahn (12) von einer Rolle (14) abgezogenen Beschichtungsmaterials auf die Profile, **gekennzeichnet** die folgenden Schritte:
- Messen der Drehzahl der Rolle (14),
- Messen der Transportgeschwindigkeit der Profile, und
- Berechnen der Länge der auf der Rolle (14) vorhandenen Bahn (12) anhand der gemessenen Drehzahl und der Transportgeschwindigkeit.

## Claims

1. Apparatus for coating profiles (10), comprising a transport system (16) for the profiles, a measuring device (24) for measuring the transport speed of the profiles, and an applying device (20) for applying onto the profiles a coating material that is withdrawn from a roll (14) as an endless web (12), **characterized by** a rotary speed measuring device (28) for measuring the rotary speed of the roll (14), and an evaluation device (26) for calculating the length of the web (12) present on the roll (14) on the basis of the rotary speed and the transport speed.

2. Apparatus according to claim 1, wherein the evaluation device (26) is configured for calculating the thickness (d) of the web material on the basis of the decrease of the radius (r) of the roll during a number of revolutions of this roll.

3. Apparatus according to claim 1 or 2, comprising a display screen (34) for displaying the length calculated by the evaluation device (26).

4. Apparatus according to any of the preceding claims, comprising a label printer (36) for printing the calculated length onto a label (38).

5. Apparatus according to any of the preceding claims, comprising a slot-shaped nozzle for applying adhesive to the web (12), the effective width of the nozzle being adjustable by means of an adjustable baffle, and comprising a position detecting device for detecting the position of the baffle and for transmitting position data to the evaluation device (26) by which the width and, therewith, the surface area of the supply of material present on the roll (14) can be calculated on the basis of these data.

6. Method for measuring a remaining supply of coating material in an apparatus for coating profiles (10), the apparatus comprising a transport system (16) for the profiles, a measuring device (24) for measuring the transport speed of the profiles, and an applying device (20) for applying onto the profiles a coating material that is withdrawn from a roll (14) as an endless web (12), **characterized by** the steps of:
- measuring the rotary speed of the roll (14),
- measuring the transport speed of the profiles, and
- calculating the length of the web (12) present on the roll (14) on the basis of the measured rotary speed and transport speed.

## Revendications

1. Dispositif servant à recouvrir d'un revêtement des profilés (10), comportant un dispositif de transport (16) pour les profilés, un dispositif de mesure (24) pour mesurer la vitesse de transport des profilés et un dispositif d'application (20) pour appliquer sur les profilés un matériau de revêtement en forme de bande sans fin (12) déroulé à partir d'un rouleau (14), **caractérisé par** un dispositif de mesure de vitesse de rotation (28) destiné à mesurer la vitesse de rotation du rouleau (14), et un dispositif d'analyse (26) destiné à calculer la longueur de la bande (12) présente sur le rouleau (14) au moyen de la vitesse de rotation mesurée et de la vitesse de transport.

2. Dispositif selon la revendication 1, dans lequel le dispositif d'analyse (26) est configuré pour calculer l'épaisseur (d) du matériau en bande en utilisant la diminution du rayon (r) du rouleau pendant un certain nombre de rotations de ce rouleau.

3. Dispositif selon la revendication 1 ou 2, comportant un écran d'affichage (34) pour afficher la longueur calculée par le dispositif d'analyse (26).

4. Dispositif selon l'une des revendications précédentes, comportant une imprimante d'étiquette (36) pour imprimer la longueur calculée sur une étiquette (38) .

5. Dispositif selon l'une des revendications précédentes, comportant une buse à fente (22) servant à coller la bande (12), dont la largeur effective peut être réglée à l'aide d'au moins un diaphragme réglable et qui comporte un dispositif de mesure de position pour mesurer la position par rapport au diaphragme et pour transmettre des données de position au dispositif d'analyse (26), dans lequel la largeur, et donc la surface de la réserve de matériau présente sur le rouleau (14), peut être calculée au moyen de ces données.

6. Procédé pour mesurer la réserve résiduelle de matériau de revêtement dans un dispositif de revêtement de profilés (10) comportant un dispositif de transport (16) pour les profilés, un dispositif de mesure (24) pour mesurer la vitesse de transport des profilés, et un dispositif d'application (20) pour appliquer sur les profilés un matériau de revêtement en forme de bande sans fin (12) déroulé à partir d'un rouleau (14), **caractérisé en ce qu'**il comporte les étapes suivantes consistant à :
- mesurer la vitesse de rotation du rouleau (14),
- mesurer la vitesse de transport des profilés, et
- calculer la longueur de la bande (12) présente sur le rouleau (14) au moyen de la vitesse de rotation mesurée et de la vitesse de transport.
